# EUROPÄISCHE PATENTSCHRIFT

(11) **EP 3 633 119 B1**
(45) Veröffentlichungstag und Bekanntmachung des Hinweises auf die Patenterteilung: **16.08.2023**
(21) Anmeldenummer: 19201044.5
(22) Anmeldetag: 02.10.2019
(51) Int. Cl.: E04G 11/48, E04G 25/02, E04G 1/02, E04G 7/32, E04G 7/30, E04G 1/06, E04G 5/02, E04G 5/16

(54) **SCHWERLAST-GERÜSTTURM IN OPTIMIERTER MODULGERÜSTBAUWEISE**
HEAVY DUTY SCAFFOLDING TOWER WITH OPTIMIZED MODULAR SCAFFOLDING STRUCTURE
ÉCHAFAUDAGE EN TOURELLE DE CHARGES LOURDES DE CONSTRUCTION D'ÉCHAFAUDAGE MODULAIRE OPTIMISÉE

(30) Priorität: 04.10.2018 DE 102018217042
(43) Veröffentlichungstag der Anmeldung: 08.04.2020
(73) Patentinhaber: PERI SE, 89264 Weißenhorn (DE)
(72) Erfinder: MIKIC, Erzad, 76185 Karlsruhe (DE)
(74) Vertreter: Müller Schupfner & Partner Patent- und Rechtsanwaltspartnerschaft mbB

(56) Entgegenhaltungen:
- WO-A1-2017/195233
- DE-A1-102013 206 596
- DE-A1-102016 109 972
- DE-A1-102018 217 043
- DE-U1- 29 701 162
- DE-U1- 29 906 742

## Beschreibung

Die Erfindung betrifft einen Schwerlast-Gerüstturm in optimierter Modulgerüstbauweise. Schwerlast-Gerüsttürme werden im Baubereich als Traggerüst eingesetzt und kommen vor allem bei Projekten zum Einsatz, bei denen große Lasten abgeleitet werden müssen. Die Schwerlast-Gerüsttürme werden in der Praxis insbesondere im Industrie- und Brückenbau eingesetzt und können dabei entweder als Einzelturm, als Jochscheibe oder auch in Form eines Raumgerüsts montiert und verwendet werden. In der Regel müssen die Schwerlast-Gerüsttürme eine vertikale Höhe zwischen 10 Metern und 50 Metern aufweisen.

In der Baupraxis werden die Schwerlast-Gerüsttürme häufig in Modulgerüstbauweise aus einer Vielzahl von Standard-Systembauteilen eines herstellerspezifischen Gerüstsystems errichtet. Die Vielzahl der für die Montage der Schwerlast-Gerüsttürme erforderlichen Standard-Systembauteile hat zwangsläufig hohe Bereitstellungs- sowie Montage- und Demontagekosten zur Folge.

WO 2017/195233 A1 beschreibt einen Schwerlast-Gerüstturm mit mehreren Gerüstständerbündeln.

DE 10 2013 206 596 A1 beschreibt eine Schwerlaststütze mit einem belastbaren Stützenträger, dessen Last über ein Konterelement an einen Stützenfuß ableitbar ist.

DE 299 06 742 U1 beschreibt eine Gerüsttragvorrichtung mit mehreren Gerüststielen, zumindest einer Anschlusskopfeinrichtung, die zumindest zwei miteinander verbundene Anschlusskopfeinheiten zum Anschluss an die Lochscheiben der Gerüststiele aufweist.

DE 10 2016 109 972 A1 beschreibt eine Vertikalträgerbaugruppe für einen Schwerlast-Gerüstturm, umfassend eine Gruppe von miteinander lösbar verbundenen Vertikalstielen und wenigstens einen von den Vertikalstielen umgebenden und bezüglich der Gruppe von Vertikalstielen wenigstens in einer Richtung im Wesentlichen quer zu einer Vertikalträgerlängsrichtung abgestützten Vertikalträger.

Es ist deshalb die Aufgabe der Erfindung, ein Schwerlast-Gerüstturm bereitzustellen, der im Vergleich zu herkömmlichen Schwerlast-Gerüsttürmen bei erhaltenem Lastaufnahmevermögen mit weniger Standard-Systembauteilen realisiert werden kann und der insgesamt einfacher und zügiger zu montieren und zu demontieren ist.

Diese Aufgabe wird durch einen Schwerlast-Gerüstturm gemäß Patentanspruch 1 gelöst. Bevorzugte Weiterbildungen der Erfindungen sind in den Unteransprüchen sowie in der Beschreibung angegeben.

Der erfindungsgemäße Schwerlast-Gerüstturm weist in an sich bekannter Weise vier jeweils in einem Eckbereich des Gerüstturms angeordnete mehrteilige Gerüstständerbündel auf, die in Umfangsrichtung des Gerüstturms über erste Horizontalriegel und Vertikaldiagonalen miteinander verkettet sind. Jedes einzelne Gerüstständerbündel umfasst dabei jeweils vier in seinen Eckbereichen angeordnete Gerüststieleinheiten, die zur Vertikalachse des Gerüstturms jeweils parallel verlaufend angeordnet sind und welche jeweils mehrere ineinandergesteckte Gerüststiele mit Gerüstrosetten umfassen.

Der Schwerlast-Gerüstturm weist erfindungsgemäß mehrere Distanzplatten auf, die jeweils zwischen den Gerüststieleinheiten eines jeden mehrteiligen Gerüstständerbündels angeordnet sind und über die die Gerüststieleinheiten relativ zueinander auf Abstand gehalten sind. Die Distanzplatten sind dabei randseitig jeweils mit Einbuchtungen versehen. Jede Gerüststieleinheit des betreffenden mehrteiligen Gerüstständerbündels greift in jeweils eine der Einbuchtungen einer jeden Distanzplatte ein.

Der erfindungsgemäße Schwerlast-Gerüstturm umfasst weiterhin mehrere zweite Horizontalriegel, die in axialer Richtung voneinander beabstandet angeordnet sind. Diese zweiten Horizontalriegel sind jeweils auf und in Richtung der Längsachse L eines der ersten Horizontalriegel verlaufend angeordnet und greifen jeweils in eine Gerüstrosette zweier - bezüglich der Längsmittelachse des mehrteiligen Gerüstständerbündels - einander diametral gegenüberliegend angeordneter Gerüststieleinheiten ein, um diese lösbar und abstandsinvariant miteinander zu verbinden bzw. miteinander mechanisch zu verkoppeln. Jeder zweite Horizontalriegel eines jeden (mehrteiligen) Gerüstständerbündels und jeweils ein erster Horizontalriegel des Schwerlast-Gerüstturms sind somit erstrecken sich somit streng bzw. im Wesentlichen entlang der Längsachse des ersten Horizontalriegels.

Die zweiten Horizontalriegel sind nach der Erfindung in axialer Richtung, d. h. in Richtung der Längsmittelachse, relativ zueinander zumindest teilweise über Kreuz angeordnet. Der erfindungsgemäße Schwerlast-Gerüstturm kann - in einer zu den am Bau üblicherweise eingesetzten mehrteiligen Gerüstständerbündeln entsprechenden Weise aus herstellerspezifischen Systembauteilen aufgebaut, dabei aber mit einer insgesamt geringeren Anzahl einzelner Systembauteile realisiert werden.

Die mehrteiligen Gerüstständerbündel weisen einen anderen Zusammenbau ihrer Teile auf.

Dadurch, dass auf jeder Verbindungs- oder Knotenebene des mehrteiligen Gerüstständerbündels jeweils nur zwei der vier Gerüststieleinheiten eines jeden Gerüstständerbündels über einen jeweiligen zweiten Horizontalriegel aneinander befestigt sind, kann die Anzahl dieser im Vergleich zu den ersten Horizontalriegeln kürzer ausgeführten zweiten Horizontalriegel halbiert oder im Wesentlichen halbiert werden. Die Distanzplatten tragen dabei einerseits zu einem vereinfachten Aufbau und andererseits zu einer - in Querrichtung der Vertikalachse des Gerüstturms - biaxialen Lagestabilisierung einer jeden Gerüststieleinheit des jeweiligen Gerüstständerbündels relativ zu den übrigen Gerüststieleinheiten bei.

Zu beachten ist, dass der Schwerlast-Gerüstturm ungeachtet der reduzierten Anzahl an für dessen Zusammenbau erforderlichen Standard-Systembauteilen mit einer ausreichenden Biege- und Schubsteifigkeit bei zugleich ausreichend großem Lastaufnahmevermögen bereitgestelt werden kann.

Nach einer bevorzugten Weiterbildung der Erfindung sind die zweiten Horizontalriegel eines jeden (mehrteiligen) Gerüstständerbündels relativ zueinander in axialer Richtung zumindest teilweise über Kreuz angeordnet. Besonders bevorzugt sind in axialer Richtung unmittelbar aufeinanderfolgend angeordnete zweite Horizontalriegel eines jeden Gerüstständerbündels relativ zueinander jeweils über Kreuz angeordnet. Dadurch kann das jeweilige Gerüstständerbündel über seine gesamte Längserstreckung oder im Wesentlichen über seine gesamte Längserstreckung mit einer gleichmäßig großen Biege-, Schub- und Torsionsfestigkeit bereitgestellt werden. Die zweiten Horizontalriegel eines jeden Gerüstständerbündels sind mithin in axialer Richtung abwechselnd in die Gerüstrosetten unterschiedlicher Gerüststieleinheiten befestigt.

Nach der Erfindung sind die Vertikaldiagonalen des Gerüstturms bevorzugt jeweils beidenends an einem der ersten Horizontalriegel des Gerüstturms lösbar befestigt. Dadurch ist ein Anschluss der Vertikaldiagonalen an den einzelnen Rosetten der Gerüststieleinheiten entbehrlich. Weisen die Horizontalriegel jeweils mehrere Anschlusspositionen für derlei Vertikaldiagonalen auf, kann dadurch in Abhängigkeit von den jeweilig angreifenden Kräften bedarfsweise auch eine Aufdopplung der Vertikaldiagonalen realisiert werden. So können an zumindest einem Teil der Horizontalriegel jeweils zwei Vertikaldiagonalen angreifen, die zueinander jeweils parallel verlaufend angeordnet sind. Dadurch kann das Lastaufnahme des Schwerlast-Tragturms den Anforderungen entsprechend ausgesteift werden.

Nach einer besonders bevorzugten Weiterbildung liegt jede Distanzplatte auf einem der zweiten Horizontalriegel jeweils lose auf. Dadurch erübrigen sich aufwändige Befestigungsmaßnahmen. Die Distanzplatte ist durch Eingriff der vier Gerüststieleinheiten für die meisten Anwendungszwecke bereits ausreichend gegenüber einer unerwünschten Dislokation relativ zum Gerüstständerbündel gesichert.

Zumindest ein Teil der Distanzplatten oder ggf. alle Distanzplatten des Schwerlast-Gerüstturms können jeweils durch einen der zweiten Horizontalriegel an den Gerüstrosetten zweier Gerüststiele lösbar befestigt sein, wobei der Horizontalriegel die betreffende Distanzplatte vorzugsweise abschnittsweise durchgreift. Dadurch kann die Distanzplatte bedarfsweise an jeweils zwei Gerüsteinheiten des betreffenden Gerüstständerbündels lösbar festgelegt bzw. in axialer Richtung unverschieblich festgesetzt werden.

Unter fertigungstechnischen Gesichtspunkten weisen die Distanzplatten nach der Erfindung vorzugsweise jeweils planparallele Ober- und Unterseiten auf. Dadurch können die Distanzplatten kostengünstig als Massenartikel aus einem Blech freigeschnitten oder freigestanzt werden. Die Distanzplatten sind unter Kostengesichtspunkten bevorzugt allesamt baugleich ausgeführt. Dadurch werden die Herstellungs-, Lager- und Transportkosten minimiert und die Montage des Schwerlast-Gerüstturms vereinfacht.

Die zweiten Horizontalriegel des Schwerlast-Gerüstturms, die Gerüststiele und/oder die ersten Horizontalriegel können jeweils baugleich ausgeführt sein. Dadurch können die Vorteile des Einsatzes von Standard-System-Gerüstbauteilen eines herstellerspezifischen Gerüstsystems vollständig ausgeschöpft werden.

Die ersten Horizontalriegel können nach der Erfindung an aneinander angrenzenden Seiten des Gerüstturms jeweils in axialer Richtung zueinander versetzt angeordnet sein. Dadurch wird einerseits eine vereinfachte Montage des Gerüstturms ermöglicht. Andererseits kann dadurch eine besonders gleichmäßige Lastverteilung, insbesondere bei einer Biegebeanspruchung des Gerüstturms, erreicht werden.

Der Gerüstturm weist besonders bevorzugt eine quadratische oder rechteckige Querschnittsform auf. Dadurch kann der Gerüstturm mit einer besonders großen Anzahl von Gleichteilen und somit besonders kostengünstig bereitgestellt und montiert werden.

Die Gerüstständerbündel des Schwerlast-Gerüstturms weisen bevorzugt jeweils eine rechteckige, insbesondere quadratische oder rautenförmige Querschnittsform auf.

Weitere Vorteile der Erfindung ergeben sich aus der Beschreibung und der Zeichnung. Die gezeigten und beschriebenen Ausführungsformen sind nicht als abschließende Aufzählung zu verstehen, sondern haben vielmehr beispielhaften Charakter für die Schilderung der Erfindung, die durch die beigefügten Ansprüche definiert wird.

Nachstehend ist die Erfindung anhand eines in der Zeichnung dargestellten Ausführungsbeispiels näher erläutert. In der Zeichnung zeigen:
- Fig. 1: einen Schwerlast-Gerüstturm mit vier in seinen Eckbereichen angeordneten Gerüstständerbündeln, die jeweils 4 Gerüststieleinheiten mit ineinandergesteckten Gerüststielen aufweisen, wobei die Gerüstständerbündel mittels erster Horizontalriegel über jeweils nur zwei Gerüststieleinheiten untereinander verkettet sind;
- Fig. 2: den Schwerlast-Gerüstturm gemäß Fig. 1 in einer Draufsicht;
- Fig. 3: den Schwerlast-Gerüstturm gemäß Fig. 1 in einer Schnittdarstellung gemäß der in Fig. 2 mit A-A bezeichneten Schnittebene;
- Fig. 4: eine Distanzplatte eines mehrteilig aufgebauten Gerüstständerbündels des Schwerlast-Gerüstturms gemäß Fig. 1 in einer freigestellten perspektivischen Ansicht;
- Fig. 5: einen Detailausschnitt des Schwerlast-Gerüstturms gemäß Fig. 1, in einer Draufsicht;
- Fig. 6: einen Detailausschnitt des Schwerlast-Gerüstturms gemäß Fig. 1 in einer perspektivischen Ansicht;
- Fig. 7: ein Gerüstständerbündel des Schwerlast-Gerüstturms gemäß Fig. 1 während dessen Montage, in einer ausschnittsweisen perspektivischen Ansicht; und

**Fig. 1** zeigt einen Schwerlast-Gerüstturm **10,** der im Wesentlichen aus Standard-Stystembauteilen eines herstellerspezifischen Modulgerüstsystems aufgebaut ist. Der Schwerlast-Gerüstturm **10** weist eine rechteckige, hier quadratische, Querschnittsform auf. Die Vertikalachse des Schwerlast-Gerüstturms ist mit **12** bezeichnet. In jedem Eckbereich **14** des Schwerlast-Gerüstturms 10 ist ein mehrteilig aufgebautes Gerüstständerbündel **16** angeordnet. Die Gerüstständerbündel 16 sind in Umfangsrichtung des Schwerlast-Gerüstturms 10, d. h. im Bereich aller vier Seiten **18** des Schwerlast-Gerüstturms 10, jeweils über erste Horizontalriegel **20** miteinander verkettet. Vertikaldiagonalen **22** dienen der Aussteifung des Schwerlast-Gerüstturms 10. Die ersten Horizontalriegel 18 sind allesamt jeweils baugleich ausgeführt und auch die Vertikaldiagonalen 22 sind allesamt jeweils baugleich ausgeführt.

Die einzelnen mehrteiligen Gerüstständerbündel 16 weisen jeweils eine rautenförmige oder bevorzugt eine quadratische Querschnittsform auf. Jedes Gerüstständerbündel 16 umfasst jeweils vier in seinen Eckbereichen angeordnete Gerüstständer oder Gerüststieleinheiten **24.** Die Gerüststieleinheiten 24 erstrecken sich längs der Längsmittelachse **26** des jeweiligen Gerüstständerbündels 16. Jede Längsmittelachse 26 ist zur Vertikalachse 12 des Schwerlast-Gerüstturms 10 parallel verlaufend angeordnet.

Jede Gerüststieleinheit 24 umfasst jeweils mehrere Gerüststiele **28** mit Anschluss- oder Gerüstrosetten **30.** Diese Gerüstrosetten 30 werden auch als Lochscheiben bezeichnet. Die Gerüstrosetten 30 sind längs der Gerüststiele 28, mithin in Richtung der Längsmittelachse 26 des betreffenden Gerüstständerbündels 16, voneinander, insbesondere mit einem einheitlichen Rastermaß **32,** beispielsweise 50 cm, am jeweiligen Gerüststiel 28 angeordnet. Die einzelnen Gerüststiele 28 einer jeden Gerüststieleinheit 24 sind in an sich bekannter Weise über in Fig. 1 nicht näher dargestellte Stoßbolzen oder dergleichen ineinandergesteckt.

Der Schwerlast-Gerüstturm 10 weist eine vertikale Höhe **34** auf, die vorrangig durch die Anzahl und die jeweilige Länge **36** der ineinandergesteckten Gerüststiele 28 der Gerüststieleinheiten 24 bestimmt ist. Durch die Gerüststiele 28 weist der Schwerlast-Gerüstturm 10 mithin übereinanderliegend angeordnete Höhenmodule bzw. Höhensegmente **38** auf. Es versteht sich, dass der Schwerlast-Gerüstturms 10 im Betriebseinsatz in seiner Höhe 34 dem tatsächlichen Bedarf angepasst wird bzw. ist. Die Länge 36 der Gerüststiele eines Höhensegments 38 des Schwerlast-Gerüstturms 10 kann beispielsweise 1m, 1,5m, 2m, 2,5m, 3m, 4m betragen.

Zu beachten ist, dass die in vertikaler Richtung unmittelbar aufeinanderfolgenden ersten Horizontalriegel 20 an jeder Seite des Schwerlast-Gerüstturms 10 über Vertikaldiagonalen 22 gegeneinander abgestrebt sind. Die Vertikaldiagonalen 22 sind beidenends direkt an einem der Horizontalriegel 20 befestigt. Eine jeweilige Stoß- oder Verbindungsebene (in Fig. 1 nicht dargestellt) zwischen unmittelbar aneinandergrenzenden Höhensegmenten 38 des Schwerlast-Gerüstturms 10 wird vorzugsweise auf jeder Seite des Schwerlast-Gerüstturms 10 durch jeweils zumindest eine der Vertikaldiagonalen 22 überspannt. Die Verbindungsebene schneidet die Stoßbereiche der Gerüststiele 28 zweier unmittelbar aneinandergrenzender Höhensegmente 38 des Schwerlast-Gerüstturms 10.

Die ersten Horizontalriegel 20 sind gemäß Fig. 1 beidenends jeweils an einer Gerüstrosette 30 eines Gerüststiels 28 zweier Gerüststieleinheiten 24 lösbar befestigt. Die Gerüststieleinheiten 24 können fußseitig sogenannte Kurz- oder Basisstiele **40,** insbesondere solche mit Gewindespindel **42** und Fußplatte **44,** aufweisen, die jeweils mit den untersten Gerüststielen 28 verkoppelt, insbesondere in diese eingesteckt, sind.

**Fig. 2** zeigt den Schwerlast-Gerüstturm 10 in einer Draufsicht. Die quadratische Querschnittsform des Schwerlast-Gerüstturms 10 ist gut zu erkennen. Die Gerüstständerbündel 16 weisen ihrerseits ebenfalls eine quadratische Querschnittsform auf.

Zu beachten ist, dass die Gerüstständerbündel 16 jeweils mehrere Distanzplatten **46** aufweisen. Die Distanzplatten 46 sind ziwschen den Gerüststieleinheiten 24 des jeweiligen Gerüstständerbündels 16 angeordnet und dienen dazu, alle Gerüststieleinheiten 24 des jeweiligen Gerüstständerbündels 16 relativ zueinander auf Abstand zu halten, d. h. einerseits bezüglich der Längsmittelachse in einer radialen Richtung gegeneinander abzustützen. Darüber hinaus dienen die Distanzplatten dazu, die Gerüststieleinheiten 24 beiderseitig quer zu ihrem lokalen Radius bezüglich der Längsmittelachse 26 des betreffenden Gerüstständerbündels 16 zu fixieren bzw. abzustützen. Auf die Distanzplatten 46 wird noch weiter unten im Zusammenhang mit den Fign. 4 bis 7 näher eingegangen.

Gemäß Fig. 2 sind die Gerüstständerbündel 16 mit ihren Eckbereichen relativ zum Schwerlast-Gerüstturm 10 um Ihre jeweilige Längsmittelachse 26 um 45° verdreht angeordnet. Die Vertikaldiagonalen 22 sind bezüglich der Vertikalachse 12 des Schwerlast-Gerüstturms 10 allesamt in radialer Richtung außerhalb der Horizontalriegel 20 angeordnet, um eine maximale Aussteifung des Schwerlast-Gerüstturms 10 sowie eine vereinfachte Montage und Demontage des Schwerlast-Gerüstturms 10 zu gewährleisten.

Gemäß der in **Fig. 3** gezeigten Schnittdarstellung des Schwerlast-Gerüstturms 10 greifen die Vertikaldiagonalen 22 jeweils an einem Endbereich der jeweils zugeordneten Horizontalriegel 20 an. Die Vertikaldiagonalen 22 einer Seite 18 des Schwerlast-Gerüstturms sind allesamt zueinander parallel verlaufend angeordnet. Die Stoß- oder Verbindungsebenen **T** zwischen einzelnen Höhensegmenten 38 des Schwerlast-Gerüstturms sind in Fig. 3 gut zu erkennen.

**Fig. 4** zeigt eine einzelne Distanzplatte 46 des Schwerlast-Gerüstturms 10 in einer freigestellten perspektivischen Ansicht. Die Distanzplatte 46 weist eine Oberseite **48** und eine Unterseite **50** auf, die zueinander planparallel ausgeführt sind. Dadurch kann die Distanzplatte 46 kostengünstig aus einem Blech freigeschnitten bzw. ausgestanzt werden. Die Distanzplatte 46 bestehen dabei vorzugsweise aus Stahl oder aus Aluminium, um eine für den Baubereich ausreichende Biegesteifigkeit und Langlebigkeit zu gewährleisten. Vorstellbar sind auch andere Materialien, beispielsweise Faserverbundwerkstoffe, wie diese im Leichtbau eingesetzt werden.

Die Distanzplatte 46 weist randseitig vier Einbuchtungen **52** auf. Im montierten Zustand des Schwerlast-Gerüstturms 10 (Fig. 1) greift jede einzelne Gerüststieleinheit 24 des mit der Distanzplatte 46 versehenen Gerüstständerbündels 16 in jeweils eine dieser Einbuchtungen 52 der Distanzplatte 46 in einer zur Zentralachse **54** der Distanzplatte 46 radialen Richtung ein. Die Einbuchtungen 52 sind auf den Außendurchmesser der Gerüststiele 28 bzw. der daraus gebildeten Gerüststieleinheiten 24 abgestimmt. Dadurch können die Gerüststiele 28 bzw. die Gerüststieleinheiten 24 von der Distanzplatte 46 seitlich mit einem möglichst kleinen Spiel umgriffen bzw. umklammert werden. Die Distanzplatte 46 kann gemäß dem in Fig. 4 gezeigten Ausführungsbeispiel insgesamt kreuzförmig ausgeführt sein und dementsprechend vier Arme **56** aufweisen, die an ihrem freien Ende mit jeweils einer der Einbuchtungen 52 versehen sind.

Die Distanzplatte 46 ist mit zusätzlichen ersten und zweiten Durchgangsausnehmungen **58, 60** versehen. Die ersten Durchgangsausnehmungen 58 sind in radialer Richtung weiter außen an der Distanzplatte 46 angeordnet, als die zweiten Durchgangsausnehmungen 60. Über die ersten Durchgangsausnehmungen 58 kann die Distanzplatte 46 beispielsweise mittels eines Horizontalriegels an der Gerüstrosette 30 zweier Gerüststieleinheiten 24 des jeweiligen Gerüstständerbündels 16 (Fig. 1) lösbar befestigt werden. Die zweiten Durchgangsausnehmungen 60 entsprechen in Form und Größe jeweils den Einhaköffnungen bzw. Durchgangsausnehmungen der Lochscheiben bzw Gerüstrosetten 30 der beim Schwerlast-Gerüstturm 10 eingesetzten Gerüststiele 28 (Fig. 1). Dies erlauben den Anschluss weiterer Gerüstbauteile aus dem herstellerspezifischen Standard-Sysztembaukasten an der Distanzplatte 46, um dadurch den Schwerlast-Gerüstturm 10 etwaseitlich an anderen Gerüstbauteilen oder an einem Bauwerk lösbar ankoppeln zu können (in der Zeichnung nicht gezeigt).

In **Fig. 5** ist ein Detailausschnitt des Schwerlast-Gerüstturms 10 gemäß Fig. 1 mit zwei Gerüstständerbündeln 16 in einer Draufsicht gezeigt. In dieser Ansicht sind zwei Distanzplatten 46 der beiden gezeigten Gerüstständerbündel 16 gut zu erkennen. Die Distanzplatten 46 sind in Längsrichtung des Schwerlast-Gerüstturms (Fig. 1) jeweils auf gleicher Höhe und zwischen den mit der Distanzplatte 46 zu stabilisierenden Gerüststieleinheiten 24 des jeweiligen Gerüstständerbündel 16 angeordnet. Jede Distanzplatte 46 umgreift eine jede der Gerüststieleinheiten 24 des betreffenden Gerüstständerbündels 16 außenseitig zumindest über einen Umfangswinkel α von wenigstens 180°. Gemäß Fig. 5 greifen die ersten Horizontalriegel 20 in jeder Anschluss- oder Knotenebene **62** der Gerüstständerbündel 16 jeweils in eine Gerüstrosette 30 unterschiedlicher Gerüststieleinheiten 24 ein. Die Gerüstständerbündel 16 weisen jeweils mehrere zweite Horizontalriegel **64** auf. Die zweiten Horizontalriegel 64 sind jeweils kürzer ausgeführt, als die ersten Horizontalriegel 20. Zu beachten ist, dass die zweiten Horizontalriegel 64 jeweils auf der Längsachse L eines der ersten Horizontalriegel 20 des Schwerlast-Gerüstturms angeordnet sind und sich jeweils streng in Richtung der Längsachse L dieses ersten Horizontalriegels 20 erstrecken. Jeder zweite Horizontalriegel 64 erstreckt sich somit gemeinsam mit einem auf derselben Verbindungsebene angeordneten ersten Horizontalriegel 20 auf und entlang einer gemeinsamen Achse (= Längsachse L). Der zweite Horizontalriegel 64 greift jeweils in eine Gerüstrosette 30 zweier bezüglich der Längsmittelachse 26 des Gerüstständerbündels 16 bzw. der Zentralachse 54 der Distanzplatte 46 einander diametral gegenüberliegend angeordneter Gerüststieleinheiten 24 ein und verbindet diese lösbar und abstandsinvariant miteinander.

Die zweiten Horizontalriegel 64 eines jeden Gerüstständerbündels 16 sind gemäß **Fig. 6** In axialer Richtung bezüglich der Vertikalachse des Schwerlast-Gerüstturms 10 zumindest teilweise über Kreuz angeordnet. Bei dem gezeigten Ausführungsbeispiel sind die in axialer Richtung unmittelbar aufeinanderfolgenden zweiten Horizontalriegel 64 relativ zueinander jeweils über Kreuz angeordnet. Durch die in axialer Richtung wechselnde paarweise Verkopplung jeweils zweier unterschiedlicher Gerüststieleinheiten 24 kann jedes Gerüstständerbündel 16 des Schwerlast-Gerüstturms 10 mit einer verringerten Anzahl an Horizontalriegeln 20, 64 realisiert werden. Dies verkürzt die Aufbau- und Abbauzeiten des Schwerlast-Gerüstturms 10 und ermöglicht Kosteneinsparungen. Die Biege- und Schubsteifigkeit der Gerüstständerbündel 16 sowie des gesamten Schwerlast-Gerüstturms 10 ist nicht zuletzt aufgrund des Einsatzes der Distanzplatten 46 gewahrt.

Die ersten Horizontalriegel 20 weisen gemäß Fig 6 beidenends jeweils mehrere seitliche Durchgangsausnehmungen oder Bohrungen **66** für den lösbaren Anschluss der Vertikaldiagonalen 22 auf. Dadurch können mehrere Vertikaldiagonalen 22 an dem betreffenden ersten Horizontalriegel 20 angeschlossen werden. So können bedarfsweise zwei Horizontalriegel 20 auf derselben Seite des Schwerlast-Gerüstturms 18 über zwei zueinander parallel verlaufende Vertikaldiagonalen 22 miteinander lösbar verkoppelt werden bzw. sein.

In **Fig. 7** ist der Schwerlast-Gerüstturm 10 während seiner Montage gezeigt. Die vorstehend genannten Stoßzapfen **68** der Gerüststiele 28, auf die weitere Gerüststiele 28 aufgesteckt werden können, sind gut zu erkennen. Die Distanzplatten 46 werden jeweils von oben lose zwischen die Gerüststiele 28 bzw. Gerüststieleinheiten 24 des jeweiligen Gerüstständerbündels 16 eingelegt. Die Distanzplatten 46 rutschen der Schwerkraft folgend bis zum jeweilig nächstliegenden zweiten Horizontalriegel 64 des Gerüstständeründels 16 und liegen im montierten Zustand auf diesem lose auf. Eine zusätzliche Sicherung der Distanzplatten 46 an den Gerüststieleinheiten 24 ist nicht zwingend erforderlich.

Die ersten Horizontalriegel 20, die zweiten Horizontalriegel 64 und die Distanzplatten 46 sind bei dem in der Zeichnung gezeigten Ausführungsbeispiel jeweils allesamt baugleich ausgeführt und weisen jeweils dieselben Bemaßungen auf.

Der Schwerlast-Gerüstturm 10 (Fig. 1) kann mithin allein aufgrund der Distanzplatten 46 in einer anderen Bauweise aus an sich bekannten herstellerspezifischen System- Gerüstbauteilen aufgebaut werden. Der Einsatz des erfindungsgemäßen Schwerlast-Gerüstturms 10 erlaubt bei ausreichend großem Lastaufnahmevermögen des Gerüstturms 10 erhebliche Zeit- und Kosteneinsparungen am Bau.

## Patentansprüche

1. Schwerlast-Gerüstturm (10) mit vier jeweils in einem Eckbereich (14) des Schwerlast-Gerüstturms (10) angeordneten Gerüstständerbündeln (16), die jeweils in Umfangsrichtung des Gerüstturms (10) über erste Horizontalriegel (20) und Vertikaldiagonalen (22) miteinander verkettet sind, wobei jedes Gerüstständerbündel (16) folgendes umfasst:
- jeweils vier in seinen Eckbereichen angeordnete Gerüststieleinheiten (24), die zur Vertikalachse (12) des Gerüstturms (10) jeweils parallel verlaufend angeordnet sind und welche jeweils mehrere ineinandergesteckte Gerüststiele (28) mit Gerüstrosetten (30) umfassen,
- mehrere Distanzplatten (46), die jeweils zwischen den Gerüststieleinheiten (24) angeordnet sind und über die die Gerüststieleinheiten (24) relativ zueinander auf Abstand gehalten sind, wobei die Distanzplatten (46) randseitig jeweils mit Einbuchtungen (52) versehen sind, und jede Gerüststieleinheit (24) in jeweils eine der Einbuchtungen (52) einer jeden Distanzplatte (46) eingreift;
- mehrere zweite Horizontalriegel (64), die in axialer Richtung voneinander beabstandet angeordnet sind, wobei die zweiten Horizontalriegel (64) jeweils auf der Längsachse L und in Richtung der Längsachse L eines der ersten Horizontalriegel (20) verlaufend angeordnet sind und jeweils in eine Gerüstrosette (30) zweier bezüglich der Längsmittelachse (26) des mehrteiligen Gerüstständerbündels (16) diametral einander gegenüberliegend angeordneter Gerüststieleinheiten (24) eingreifen, um diese lösbar und abstandsinvariant miteinander zu verbinden, und wobei die zweiten Horizontalriegel (64) in Richtung der Vertikalachse (12) zumindest teilweise relativ zueinander über Kreuz angeordnet sind.

2. Schwerlast-Gerüstturm (10) gemäß Anspruch 1, **dadurch gekennzeichnet, dass** einander in axialer Richtung, das heißt in Richtung der Längsmittelachse (26), unmittelbar aufeinanderfolgend angeordnete zweite Horizontalriegel (64) eines jeden Gerüstständerbündels (16) relativ zueinander jeweils über Kreuz angeordnet sind.

3. Schwerlast Gerüstturm (10) gemäß Anspruch 1 oder 2, **dadurch gekennzeichnet, dass** die Vertikaldiagonalen (22) des Schwerlast-Gerüstturms (10) beidenends an jeweils einem der ersten Horizontalriegel (20) lösbar befestigt sind.

4. Schwerlast-Gerüstturm (10) gemäß Anspruch 3, **dadurch gekennzeichnet, dass** an zumindest einem Teil der ersten Horizontalriegel (20) einenends jeweils zwei Vertikaldiagonalen (22) angreifen, die zueinander parallel verlaufend angeordnet sind.

5. Schwerlast-Gerüstturm (10) gemäß einem der vorhergehenden Ansprüche, **dadurch gekennzeichnet, dass** zumindest ein Teil der Distanzplatten (46) auf einem der zweiten Horizontalriegel (64) jeweils lose aufliegen.

6. Schwerlast-Gerüstturm (10) gemäß einem der Ansprüche 1 bis 4, **dadurch gekennzeichnet, dass** zumindest ein Teil der Distanzplatten (46) oder alle Distanzplatten (46) jeweils durch einen der zweiten Horizontalriegel (64) an den Gerüstrosetten (30) zweier Gerüststiele (28) lösbar befestigt sind, wobei der zweite Horizontalriegel (64) die betreffende Distanzplatte (46) vorzugsweise abschnittsweise durchgreift.

7. Schwerlast-Gerüstturm (10) gemäß einem der vorhergehenden Ansprüche, **dadurch gekennzeichnet, dass** die Distanzplatten (46) jeweils planparallele Ober- und Unterseiten (48, 50) aufweisen.

8. Schwerlast-Gerüstturm (10) gemäß einem der vorhergehenden Ansprüche, **dadurch gekennzeichnet, dass** die Distanzplatten (46) allesamt baugleich ausgeführt sein und/oder aus Metall bestehen.

9. Schwerlast-Gerüstturm (10) gemäß einem der vorhergehenden Ansprüche, **dadurch gekennzeichnet, dass** die zweiten Horizontalriegel (64) allesamt baugleich ausgeführt sind.

10. Schwerlast-Gerüstturm (10) gemäß einem der vorhergehenden Ansprüche, **dadurch gekennzeichnet, dass** die Gerüststiele (28) allesamt baugleich ausgeführt sind.

11. Schwerlast-Gerüstturm (10) gemäß einem der vorhergehenden Ansprüche, **dadurch gekennzeichnet, dass** die zweiten Horizontalriegel (64) an aneinander angrenzenden Seiten des Schwerlast-Gerüstturms (10) in Richtung der Vertikalachse (12) zueinander versetzt angeordnet sind.

12. Schwerlast-Gerüstturm (10) gemäß einem der vorhergehenden Ansprüche, **dadurch gekennzeichnet, dass** der Gerüstturm (10) eine rechteckige oder bevorzugt quadratische Querschnittsform aufweist.

13. Schwerlast-Gerüstturm (10) gemäß einem der vorhergehenden Ansprüche, **dadurch gekennzeichnet, dass** die Gerüstständerbündel (16) jeweils eine rechteckige, insbesondere quadratische oder rautenförmige, Querschnittsform aufweisen.

14. Schwerlast-Gerüstturm (10) nach einem der vorhergehenden Ansprüche, **dadurch gekennzeichnet, dass** zwei unmittelbar aneinandergrenzende Höhensegmente (38) des Schwerlast-Gerüstturms (10) an allen Seiten (18) des Gerüstturms (10) jeweils durch zumindest eine Vertikaldiagonale (22) miteinander verkoppelt sind, der eine Verbindungsebene T zwischen den beiden Höhensegmenten (38) durchspannt.

## Claims

1. Heavy-duty scaffold tower (10) having four scaffold upright bundles (16) which are each arranged in a corner region (14) of the heavy-duty scaffold tower (10) and are each interlinked in the circumferential direction of the scaffold tower (10) via first horizontal ledgers (20) and vertical diagonals (22), each scaffold upright bundle (16) comprising the following:
- four scaffold post units (24) arranged in each of its corner regions, which are arranged in each case running parallel to the vertical axis (12) of the scaffold tower (10) and which each comprise a plurality of interlocked scaffold posts (28) with scaffold rosettes (30);
- a plurality of spacer plates (46), each of which is arranged between the scaffold post units (24) and by means of which the scaffold post units (24) are kept at a distance from one another relative to one another, the spacer plates (46) each being provided at the edges with indentations (52), and each scaffold post unit (24) engaging in a respective one of the indentations (52) of each spacer plate (46);
- a plurality of second horizontal ledgers (64) which are arranged spaced apart from one another in the axial direction, the second horizontal ledgers (64) each being arranged on the longitudinal axis L and running in the direction of the longitudinal axis L of one of the first horizontal ledgers (20) and each engaging in a scaffolding rosette (30) of two scaffold post units (24) arranged diametrically opposite one another with respect to the longitudinal central axis (26) of the multi-part scaffold upright bundle (16) in order to connect them to one another in a detachable and distance-invariant manner, and the second horizontal ledgers (64) being arranged at least partially crosswise relative to one another in the direction of the vertical axis (12).

2. Heavy-duty scaffold tower (10) according to claim 1, **characterized in that** second horizontal ledgers (64) of each scaffold upright bundle (16), which are arranged directly one after the other in the axial direction, i.e. in the direction of the longitudinal center axis (26), are each arranged crosswise relative to one another.

3. Heavy-duty scaffold tower (10) according to claim 1 or 2, **characterized in that** the vertical diagonals (22) of the heavy-duty scaffold tower (10) are detachably attached at both ends to a respective one of the first horizontal ledgers (20).

4. Heavy-duty scaffold tower (10) according to claim 3, **characterized in that** at least one part of the first horizontal ledgers (20) is engaged at one end in each case by two vertical diagonals (22) which are arranged running parallel to one another.

5. Heavy-duty scaffold tower (10) according to one of the preceding claims, **characterized in that** at least part of the spacer plates (46) rest loosely on one of the second horizontal ledgers (64) in each case.

6. Heavy-duty scaffold tower (10) according to any one of claims 1 to 4, **characterized in that** at least some of the spacer plates (46) or all of the spacer plates (46) are each detachably fastened by one of the second horizontal ledgers (64) to the scaffold rosettes (30) of two scaffold posts (28), wherein the second horizontal ledger (64) preferably engages through the relevant spacer plate (46) in sections.

7. Heavy-duty scaffold tower (10) according to any one of the preceding claims, **characterized in that** the spacer plates (46) each have plane-parallel upper and lower sides (48, 50).

8. Heavy-duty scaffold tower (10) according to any one of the preceding claims, **characterized in that** the spacer plates (46) are all of identical construction and/or are made of metal.

9. Heavy-duty scaffold tower (10) according to any one of the preceding claims, **characterized in that** the second horizontal ledgers (64) are all of identical construction.

10. Heavy-duty scaffold tower (10) according to any one of the preceding claims, **characterized in that** the scaffold posts (28) are all of identical construction.

11. Heavy-duty scaffold tower (10) according to any one of the preceding claims, **characterized in that** the second horizontal ledgers (64) on adjacent sides of the heavy-duty scaffold tower (10) are arranged offset from one another in the direction of the vertical axis (12).

12. Heavy-duty scaffold tower (10) according to any one of the preceding claims, **characterized in that** the scaffold tower (10) has a rectangular or preferably square cross-sectional shape.

13. Heavy-duty scaffold tower (10) according to any one of the preceding claims, **characterized in that** the scaffold upright bundle (16) each have a rectangular, in particular square or diamond-shaped, cross-sectional shape.

14. Heavy-duty scaffold tower (10) according to any one of the preceding claims, **characterized in that** two directly adjacent height segments (38) of the heavy-duty scaffold tower (10) are coupled to one another on all sides (18) of the scaffold tower (10) in each case by at least one vertical diagonal (22) which spans a connecting plane T between the two height segments (38).

## Revendications

1. Tour d'échafaudage pour charges lourdes (10), comprenant quatre faisceaux de montants d'échafaudage (16) disposés chacun dans une zone de coin (14) de la tour d'échafaudage pour charges lourdes (10), qui sont chacun enchaînés les uns aux autres dans la direction périphérique de la tour d'échafaudage (10) par des premières traverses horizontales (20) et par des diagonales verticales (22), chaque faisceau de montants d'échafaudage (16) comprenant :
- quatre unités de tiges d'échafaudage (24) respectives disposées dans ses zones de coin, qui sont chacune disposées parallèlement à l'axe vertical (12) de la tour d'échafaudage (10) et qui comprennent chacune plusieurs tiges d'échafaudage (28) emboîtées les unes dans les autres avec des rosettes d'échafaudage (30),
- plusieurs plaques d'écartement (46) qui sont chacune disposées entre les unités de tiges d'échafaudage (24) et par l'intermédiaire desquelles les unités de tiges d'échafaudage (24) sont maintenues à distance les unes des autres, les plaques d'écartement (46) étant pourvues, sur leur bord, d'encoches (52) respectives, et chaque unité de tiges d'échafaudage (24) s'engageant dans l'une des encoches (52) respectives de chaque plaque d'écartement (46) ;
- plusieurs deuxièmes traverses horizontales (64) qui sont disposées à distance les unes des autres dans la direction axiale, les deuxièmes traverses horizontales (64) étant disposées chacune sur l'axe longitudinal L et dans la direction de l'axe longitudinal L de l'une des premières traverses horizontales (20) et s'engageant chacune dans une rosette d'échafaudage (30) de deux unités de tiges d'échafaudage (24) disposées diamétralement opposées l'une à l'autre par rapport à l'axe médian longitudinal (26) du faisceau de montants d'échafaudage (16) réalisé en plusieurs parties, pour les relier entre elles de manière amovible et à distance invariante, et les deuxièmes traverses horizontales (64) étant disposées au moins partiellement en croix les unes par rapport aux autres dans la direction de l'axe vertical (12).

2. Tour d'échafaudage pour charges lourdes (10) selon la revendication 1, **caractérisée en ce que** des deuxièmes traverses horizontales (64) de chaque faisceau de montants d'échafaudage (16), disposées directement les unes à la suite des autres dans la direction axiale, c'est-à-dire dans la direction de l'axe médian longitudinal (26), sont chacune disposées en croix les unes par rapport aux autres.

3. Tour d'échafaudage pour charges lourdes (10) selon la revendication 1 ou 2,
**caractérisée en ce que** les diagonales verticales (22) de la tour d'échafaudage pour charges lourdes (10) sont fixées, à chacune des deux extrémités, de manière amovible à l'une des premières traverses horizontales (20).

4. Tour d'échafaudage pour charges lourdes (10) selon la revendication 3, **caractérisée en ce que** deux diagonales verticales (22) respectives, disposées parallèlement l'une à l'autre, s'engagent, à une extrémité, sur au moins une partie des premières traverses horizontales (20).

5. Tour d'échafaudage pour charges lourdes (10) selon l'une des revendications précédentes,
**caractérisée en ce qu'**au moins une partie des plaques d'écartement (46) reposent chacune de manière lâche sur l'une des deuxièmes traverses horizontales (64).

6. Tour d'échafaudage pour charges lourdes (10) selon l'une des revendications 1 à 4,
**caractérisée en ce qu'**au moins une partie des plaques d'écartement (46) ou toutes les plaques d'écartement (46) sont fixées chacune de manière amovible aux rosettes d'échafaudage (30) de deux tiges d'échafaudage (28) par l'une des deuxièmes traverses horizontales (64), la deuxième traverse horizontale (64) traversant de préférence localement la plaque d'écartement (46) correspondante.

7. Tour d'échafaudage pour charges lourdes (10) selon l'une des revendications précédentes,
**caractérisée en ce que** les plaques d'écartement (46) présentent chacune des faces supérieure et inférieure (48, 50) planes et parallèles.

8. Tour d'échafaudage pour charges lourdes (10) selon l'une des revendications précédentes,
**caractérisée en ce que** les plaques d'écartement (46) sont toutes de construction identique et/ou sont constituées en métal.

9. Tour d'échafaudage pour charges lourdes (10) selon l'une des revendications précédentes,
**caractérisée en ce que** les deuxièmes traverses horizontales (64) sont toutes de construction identique.

10. Tour d'échafaudage lourd (10) selon l'une des revendications précédentes,
**caractérisée en ce que** les tiges d'échafaudage (28) sont toutes de construction identique.

11. Tour d'échafaudage pour charges lourdes (10) selon l'une des revendications précédentes,
**caractérisée en ce que** les deuxièmes traverses horizontales (64) sont disposées sur des côtés adjacents de la tour d'échafaudage pour charges lourdes (10) en étant décalées les unes par rapport aux autres dans la direction de l'axe vertical (12).

12. Tour d'échafaudage pour charges lourdes (10) selon l'une des revendications précédentes,
**caractérisée en ce que** la tour d'échafaudage (10) présente en section transversale une forme rectangulaire ou de préférence carrée.

13. Tour d'échafaudage pour charges lourdes (10) selon l'une des revendications précédentes,
**caractérisée en ce que** les faisceaux de montants d'échafaudage (16) présentent chacun en section transversale une forme rectangulaire, en particulier carrée ou en forme de losange.

14. Tour d'échafaudage pour charges lourdes (10) selon l'une des revendications précédentes,
**caractérisée en ce que** deux segments de hauteur (38) de la tour d'échafaudage pour charges lourdes (10) directement adjacents l'un à l'autre sont couplés l'un à l'autre sur tous les côtés (18) de la tour d'échafaudage (10) par au moins une diagonale verticale (22) respective, qui tend un plan de liaison T entre les deux segments de hauteur (38).
